# EUROPÄISCHE PATENTSCHRIFT

(11) **EP 0 334 898 B1**
(45) Veröffentlichungstag und Bekanntmachung des Hinweises auf die Patenterteilung: **10.04.1991**
(21) Anmeldenummer: 88901228.2
(22) Anmeldetag: 02.02.1988
(51) Int. Cl.: F04B 43/12

(54) **SCHLAUCHPUMPE**
PERISTALTIC PUMP
POMPE PERISTALTIQUE

(30) Priorität: 03.02.1987 DE 3703124
(43) Veröffentlichungstag der Anmeldung: 04.10.1989
(73) Patentinhaber: KWW Gesellschaft für Verfahrenstechnik mbH, D-40549 Düsseldorf (DE)
(72) Erfinder: KIELWEIN, Fritz, D-7107 Neckarsulm (DE); STREICHER, Manfred, D-7141 Beilstein (DE)
(74) Vertreter: Müller, Gerd, Dipl.-Ing.
(86) Internationale Anmeldenummer: DE8800046
(87) Internationale Veröffentlichungsnummer: WO8805868

(56) Entgegenhaltungen:
- EP-A- 0 130 374
- BG-A- 713 239
- DE-A- 3 320 090
- DE-C- 855 505
- FR-A- 1 272 699

## Beschreibung

### TECHNISCHES GEBIET

Die Erfindung betrifft eine Schlauchpumpe, bei der die Rückstellkraft für den Schlauch durch Unterdruck im Saugraum bewerkstelligt wird.

### STAND DER TECHNIK

Eine Schlauchpumpe mit folgenden Merkmalen ist aus DE-A-33 20 090 sowie aus EP-A-130 374 bekannt:
a) Einem Gehäuse mit
   a1) einem Saugstutzen und einem Druckstutzen,
   a2) einer Umfangswand, die zumindest in einem Quetschbereich entlang der langen Verbindung zwischen Saugstutzen und Druckstutzen kreiszylindrisch ausgebildet ist, und
   a3) einer ebenen Vorderwand und einer ebenen Rückwand,
b) einem Schlauch,
   b1) der zwischen dem Saugstutzen und dem Druckstutzen entlang der Umfangswand im Quetschbereich verläuft und
   b2) dessen Umfang im wesentlichen dem doppelten Abstand zwischen Vorder- und Rückwand entspricht,
c) einem Läufer,
   c1) dessen Drehachse mit der Achse des kreiszylindrischen Quetschbereichs der Umfangswand zusammenfällt,
   c2) der mindestens zwei rotationssymmetrisch angeordnete Quetschkörper aufweist, und
   c3) der sich so dreht, daß jeder Quetschkörper den Schlauch vom Bereich des Saugstutzens bis zum Bereich des Druckstutzens hin quetscht,
d) einer Dichtflüssigkeit im Inneren des Gehäuses und
e) einer Trenneinrichtung, die einen Saugraum, d.h. einen Raum im Pumpeninneren, in dem beim Pumpen Unterdruck herrscht, von einen Druckraum, in dem kein Unterdruck herrscht, dichtend abtrennt.

Bei den aus den genannten Schriften bekannten Schlauchpumpen verfügt die Trenneinrichtung über ein am Gehäuse zwischen Druck- und Saugstutzen verdrehfest montiertes Band, das sich von der Vorderwand bis zur Rückwand erstreckt, um dadurch den Saugraum gegenüber dem Druckraum abzudichten. Bei der Schlauchpumpe gemäß EP-A-130 374 ist der Umfang des Bandes einiges größer als der Umfang des Läufers und das Band ist an einer Stelle zwischen Saug- und Druckstutzen fest mit dem Gehäuse verbunden. Bei der Saugpumpe gemäß DE-A-33 20 090 ist das Band dagegen unmittelbar um den Läufer gelegt und es ist über einen Schieber mit dem Gehäuse verbunden. Der Schieber läuft in einer zwischen Saug- und Druckstutzen angeordneten Führung, die zur Achse des Läufers hin ausgerichtet ist.

Es hat sich gezeigt, daß es bei den Schlauchpumpen mit dem genannten Aufbau verschiedentlich zu Dichtproblemen in bezug auf die Abdichteigenschaften der Trenneinrichtung kommt.

Der Erfindung liegt die Aufgabe zugrunde, eine Schlauchpumpe anzugeben, bei der der Schlauch durch Unterdruck im Saugraum rückgestellt wird, bei welcher Pumpe sicher gewährleistet ist, daß der Unterdruck aufrechterhalten bleibt

### DARSTELLUNG DER ERFINDUNG

Die erfindungsgemäße Schlauchpumpe weist die oben aufgeführten Merkmals a) bis e) auf und zeichnet sich dadurch aus, daß nicht mehr ein verdrehfestes Dichtband vorhanden ist, in dem der Läufer umläuft, sondern daß die Trenneinrichtung über eine Läuferdichteinrichtung verfügt, die mit dem Läufer fest verbunden ist, sich also mit diesem dreht und dabei den Läufer gegenüber der Vorder- und Rückwand abdichtet. Zusätzlich ist eine elastische Dichteinrichtung im Bereich zwischen Saug- und Druckstutzen vorhanden, die den sich bei Drehung dauernd ändernden Querschnitt zwischen Läufer und Umfangswand sowie Vorder- und Rückwand abdichtet

Derartig ausgebildete Schlauchpumpen haben den Vorteil, daß durch die sich drehende Läuferdichteinrichtung dauernd Dichtflüssigkeit transportiert wird, was dazu führt, daß immer am ganzen Umfang der Läuferdichteinrichtung gut abgedichtet wird. Bei den bekannten Pumpen, bei denen sich der Läufer im verdrehfest montierten Dichtband drehte, bewegte sich das Dichtband nur hin und her, was teilweise dazu führte, daß Dichtflüssigkeit weggewischt und nicht nachgefördert wurde, wodurch es zu Undichtigkeiten kam.

Eine erfindungsgemäße Schlauchpumpe ist dann besonders einfach aufgebaut, wenn die elastische Dichteinrichtung durch ein elastisches Schlauchstück gebildet ist, dessen Achse parallel zur Achse des Läufers liegt und das sich von der Vorderwand bis zur Rückwand des Gehäuses erstreckt. Diese Dichteinrichtung ist jedoch nur bis zu relativ niedrigen Drehzahlen brauchbar. Soll sicheres Abdichten auch noch bei hohen Drehzahlen gewährleistet sein, ist es von Vorteil, eine elastische Dichteinrichtung zu verwenden, die als federbelastete Schwingplatte oder federbelasteter Schieber ausgebildet ist.

### KURZE BESCHREIBUNG DER FIGUREN

Fig. 1 Querschnitt durch eine Schlauchpumpe mit elastischem Schlauchstück als elastischem Dichtungsteil und mit abgedichtetem Läufer;
Fig. 2 Teil-Längsschnitt durch die Pumpe gemäß Fig. 1;
Fig. 3 schematische Draufsicht auf wichtige Teile einer Schlauchpumpe entsprechend der von Fig 1, jedoch mit einer federbelasteten Schwingplatte als elastischem Dichtungsteil; und
Fig. 4 Darstellung gemäß Fig. 3, jedoch mit einem federbelasteten Schieber als elastischem Dichtungsteil.

### WEGE ZUM AUSFOHREN DER ERFINDUNG

Alle folgenden Ausführungsformen betreffen Schlauchpumpen mit einem Gehäuse, das entsprechend aufgebaut ist wie das Gehäuse der in der EP-A-130 374 ausführlich beschriebenen Pumpe. In bezug auf Details wird auf die Offenbarung in den genannten Patenten verwiesen.

Die Gehäuse aller hier beschriebenen Schlauchpumpen weisen zwei Stutzen auf, von denen im Folgenden der linke als Saugstutzen 20 und der rechte als Druckstutzen 21 bezeichnet wird. Die Drehrichtung 22 entspricht in den Darstellungen dem Gegen-Uhrzeigersinn. Die Drehrichtung kann jedoch in allen Fällen ohne weiteres umgekehrt werden, wodurch der Saugstutzen zum Druckstutzen wird und umgekehrt.

Die beiden Stutzen 20 und 21 sind an einem ebenen oberen Bereich 23.1 der Umfangswand des Gehäuses befestigt. Die Umfangswand weist darüber hinaus einen kreiszylindrischen Quetschbereich 23.2 auf. Die beiden in den Pumpeninnenraum ragenden Enden von Saugstutzen 20 bzw. Druckstutzen 21 stehen über einen Schlauch 24 miteinander in Verbindung, der kein eigenes Rückstellvermögen aufweist. Auf seinem Weg zwischen den beiden Stutzen ist der Schlauch 24 entlang dem Quetschbereich 23.2 der Umfangswand verlegt. Er liegt dort jedoch nicht direkt an der metallischen Gehäuseumfangswand an, sondern er liegt auf einer Polsterschicht 25 auf, die entlang dem Quetschbereich 23.2 verläuft.

Bei der Ausführungsform gemäß den Figuren 1 und 2 ist im Pumpeninnenraum außerdem ein Läufer 26 mit drei rotationssymmetrisch aufgesetzten Quetschkörpern angeordnet. Der Läufer 26 und die Quetschkörper 27 bilden nach außen eine zylindrische Mantelfläche 28. Entlang der beiden Ränder dieser Mantelfläche 28 verläuft jeweils ein Dichtring 29. Der eine dieser Dichtringe 29 liegt abdichtend an der ebenen Vorderwand 30 des Gehäuses an, während der andere Dichtring abdichtend an der ebenen Rückwand 31 anliegt.

Am oberen Bereich 23.1 der Umfangswand ist zwischen dem Saugstutzen 20 und dem Druckstutzen 21 mittels Befestigungsschrauben 23 ein Schlauchstück 33 befestigt. Dieses liegt mit seiner Achse parallel zur Achse des Läufers. Es erstreckt sich von der Vorderwand 30 bis zur Rückwand 31. Seine Elastizität, sein Durchmesser und der Abstand zwischen oberem Bereich 23.1 der Umfangswand und der Mantelfläche 28 sind so gewählt, daß das Schlauchstück 33 immer abdichtend an der Mantelfläche 28 anliegt, und zwar unabhängig davon, ob gerade ein Quetschkörper 27 durchläuft, oder eine solche Stelle der Mantelfläche, die von der Achse des Läufers weniger weit beabstandet ist als der Scheitelpunkt eines Quetschkörpers 27. In Fig. 1 ist der Zustand dargestellt, in dem zwischen Mantelfläche 28 und oberem Bereich 23.1 der Umfangswand der geringste Abstand besteht, da gerade ein Quetschkörper 27 ganz oben durchläuft. Strichpunktiert ist die Stellung des Schlauchstückes 23 eingezeichnet, die dieses einnimmt, wenn die Mantelfläche 28 den größten Abstand vom oberen Bereich 23.1 der Umfangswand aufweist.

Um ein gutes Abdichten aller genannten Teile gegeneinander zu gewährleisten, ist eine geringe Menge einer Schmier- und Dichtflüssigkeit 34 in Pumpeninneren vorhanden, vorzugsweise Silikonöl. Außerdem ist der Umfang des Schlauches 24 so bemessen, daß er im wesentlichen dem doppelten Abstand zwischen der Vorderwand 30 und der Rückwand 31 entspricht.

Diese Schlauchpumpe gemäß den Figuren 1 und 2 arbeitet wie folgt.

Beim Umlaufen des Läufers 26 trifft ein Quetschkörper 27 nach dem anderen auf den Schlauch 24 unterhalb dem Saugstutzen 20, quetscht beim Weiterlaufen den Schlauch zusammen und läuft dann am zusammengequetschten Schlauch bis in den Bereich unterhalb dem Druckstutzen 21 entlang. Wenn ein Quetschkörper 27 unterhalb dem Saugstutzen 20 den Schlauch 24 zusammengequetscht hat und sich dann ein Stück weiterbewegt, hat der Schlauch, von dem hier angenommen wird, daß in seinem Inneren Unterdruck herrscht, zwei Möglichkeiten, nämlich entweder im zusammengequetschten Zustand zu verharren, oder sich wieder aufzurichten. Würde er im zusammengequetschten Zustand verharren, würde das von Bauteilen freie Volumen zwischen Mantelfläche 28, Schlauchstück 33, Vorderwand 30, Rückwand 31 und Schlauch 24 in dessen Bereich zwischen dem Saugstutzen 20 und der Aufsetzlinie des Quetschkörpers 27 vergrößert werden. Dadurch würde ein immer stärkerer Unterdruck im Saugbereich, d.h. dem soeben beschriebenen Volumen im Pumpeninneren, entstehen. Dieser angenommene Vorgang tritt tatsächlich ein, jedoch nur solange, bis der Unterdruck im Saugbereich 35 dem Unterdruck im Schlauch 24 entspricht. Läuft ausgehend von diesem Zustand der Quetschkörper 27 weiter, wird nicht mehr das freie Volumen des Saugbereichs 35 und damit der dort herrschende Unterdruck größer, sondern nun bläht sich der Schlauch 24 nach dem Durchlaufen des jeweiligen Quetschkörpers 27 zu jedem Zeitpunkt soweit auf, daß das Volumen im Saugbereich 35 erhalten bleibt. Da sich der Unterdruck im Saugbereich 35 automatisch dem Innendruck im Schlauch 24 anpaßt, paßt sich die Pumpe gemäß den Figuren 1 und 2 automatisch an die jeweils erforderliche Saughöhe an.

In den Figuren 3 und 4 sind Variationen des am oberen Bereich 23.1 der Umfangswand befestigten Dichtungsteils dargestellt, das bei der Ausführungsform gemäß den Figuren 1 und 2 durch das Schlauchstück 33 gebildet ist, Bei der Ausführungsform gemäß Fig. 3 ist das Dichtungsteil durch eine Schwingplatte 36 und bei der Ausführungsform gemäß Fig. 4 durch einen Schieber 37 gebildet.

Die Schwingplatte 36 der Ausführungsform gemäß Fig. 3 ist mit dem oberen Bereich 23.1 der Umfangswand über ein Gelenk 38 verbunden. Sie ist unten mit einem Dichtbelag 39 belegt, der abdichtend bis zum oberen Bereich 23.1 der Umfangswand übergeht. Der Dichtbelag 39 dichtet zur Mantelfläche 28 sowie zur Vorderwand 30 und zur Rückwand 31 und darüber hinaus zum oberen Bereich 23.1 ab. Damit die Schwingplatte 36 mit dem Dichtbelag 39 immer gut dichtend an der Mantelfläche 28 anliegt, wird sie durch eine Feder 40 in Richtung der Mantelfläche 28 gedrückt.

Bei der Ausführungsform gemäß Fig. 4 erstreckt sich der Schieber 37 über die gesamte Breite des Gehauseinnenraums von der Vorderwand 30 bis zur Rückwand 31. Er ist auf die Achse des Läufers 26 zugerichtet und ist in dieser Richtung verschiebbar in einer Führung 41 geführt, die mit dem oberen Bereich 23.1 der Umfangswand fest verbunden ist. Der Schieber 37 wird durch die Kraft einer Feder 40 auf die Mantelfläche 28 gedrückt.

Die Ausführungsformen gemäß den Figuren 3 und 4 haben gegenüber der Ausführungsform von Fig. 1 den Vorteil, daß durch die Kraft der jeweils verwendeten Feder 40 immer ein sicheres Anliegen des Dichtungsteiles _ Schwingplatte 36 bzw. Schieber 37 _ an der Mantelfläche 28 gewährleistet ist. Beim Verwenden des Schlauchstückes 33 kommt es dagegen bei höheren Drehzahlen zu Dichtungsproblemen. Dafür ist der Aufbau mit dem Schlauchstück 33 besonders einfach. Für langsame Drehzahlen ist er ausreichend.

Es wird darauf hingewiesen, daß es bei erfindungsgemäßen Pumpen nicht auf die Anordnung und Anzahl der verwendeten Quetschkörper ankommt, solange mindestens zwei Quetschkörper verwendet werden. Es können feststehende Quetschkörper sein, wie in Fig. 1 dargestellt, oder die Quetschkörper können kugelgelagerte Rollen sein. Die Quetschkörper können eine harte Oberfläche aufweisen, oder sie können entsprechend der Polsterschicht 25 auf dem Quetschbereich 23.2 der Umfangswand mit einem Polster versehen sein. Solche Polster dienen dazu, daß größere gepumpte Körper nicht durch die Wirkung der Quetschkörper zertrümmert werden, sondern daß diese, falls sie nicht in Förderrichtung ohne weiteres weitergeschoben werden, während des Durchlaufens eines Quetschkörpers in die Polsterschichten gedrückt werden. Der Antrieb der pumpen kann auf beliebige Art und Weise erfolgen. Es können auch Antriebe mit geringem Anlaufmoment verwendet werden, da bei allen erfindungsgemäßen Schlauchpumpen nur ein geringes Anlaufmoment erforderlich ist, da kein hartelastischer, selbstaufrichtender Schlauch verwendet werden muß.

## Patentansprüche

1. Schlauchpumpe mit
a) einem Gehäuse mit
a1) einem Saugstutzen (20) und einem Druchstutzen (21),
a2) einer Umfangswand, die zumindest in einem Quetschbereich (23.2) entlang der langen Verbindung zwischen Saugstutzen und Druckstutzen kreiszylindrisch ausgebildet ist, und
a3) einer ebenen Vorderwand (30) und einer ebenen Rückand (31),
b) einem Schlauch (24),
b1) der zwischen dem Saugstutzen und dem Druckstutzen entlang der Umfangswand im Quetschbereich verläuft und
b2) dessen Umfang im wesentlichen dem doppelten Abstand zwischen Vorder- und Rückwand entspricht,
c) einem Läufer (26),
c1) dessen Drehachse mit der Achse des kreiszylindrischen Quetschbereichs der Umfangswand zusammenfällt,
c2) der mindestens zwei rotationssymmetrisch angeordnete Quetschkörper (27) aufweist, und
c3) der sich so dreht, daß jeder Quetschkörper den Schlauch vom Bereich des Saugstutzens bis zum Bereich des Druckstutzens hin quetscht,
d) einer Dichtflüssigkeit (34) im Inneren des Gehäuses und
e) einer Trenneinrichtung, die einen Saugraum (35), d.h. einen Raum im Pumpeninneren, in dem beim Pumpen Unterdruck herrscht, von einem Druckraum (42), in dem kein Unterdruck herrscht, dichtend abtrennt, dadurch **gekennzeichnet**, daß
- die Trenneinrichtung eine Läuferdichteinrichtung (29) und eine elastische Dichtung (32; 36; 37) aufweist, wobei
- die Läuferdichteinrichtung mit dem Läufer fest verbunden ist und diesen gegenüber der Vorder- und der Rückwand abdichtet und
- die elastische Dichteinrichtung zwichen dem Saug- und dem Druckstutzen argeordnet ist und in solcher Weise elastisch ausgebildet ist, daß sie den sich bei Drehung des Läufers dauernd ändernden Querschniit zwischen Läufer und Umfangswand sowie Vorder- und Rückwand abdichtet.

2. Schlauchpumpe nach Anspruch 1, **dadurch gekennzeichnet,** daß die Läuferdichteinrichtung durch zwei Dichtringe (29) gebildet ist, die an den der Vorderwand (30) bzw Rückwand (31) zugewandten Umfangskanten des Laufers (26) angebracht sind.

3. Schlauchpumpe nach Anspruch 1, **dadurch gekennzeichnet,** daß die elastische Dichtung durch eine elastisches Schlauchstück (33) gebildet ist, dessen Asche parallel zur Aschse des Läufers (26) liegt und das sich von der Vorderwand (30) bis zur Rückwand (31) erstreckt.

4. Schlauchpumpe nach Anspruch 1, **dadurch gekennzeichnet,** daß die elastische Dichtung durch eine federbelastete Schwingplatte (36) gebildet ist, deren Schwingachse parallel zur Achse des Läufers (26) liegt, und die sich von der Vorderwand (30) bis zur Rückwand (31) erstreckt, und die tangential am Läufer anliegt.

5. Schlauchpumpe nach Anspruch 1, **dadurch** **gekennzeichnet**, daß die elastische Dichtung durch einen Schieber (37) gebildet ist, der durch eine Feder (40) auf den Läufer (26) gedrückt wird, und der sich von der Vorderwand (30) bis zur Rückwand (31) erstreckt.

## Claims

1. A hose-pump having
a) a housing with
a1) a suction union (20) and a pressure union (21),
a2) a peripheral wall which at least in a region (23.2) of constriction along the long connection between the suction union and the pressure union is made as a circular cylinder, and
a3) a plane front wall (30) and a plane rear wall (31),
b) a hose (24),
b1) which runs along the peripheral wall in the region of constriction between the suction union and the pressure union, and
b2) the circumference of which corresonds essentially with twice the distance between the front and rear walls,
c) a rotor (26),
c1) the axis of rotation of which coincides with the axis of the circular cylinder of the region of constriction of the peripheral wall, and
c2) which exhibits at least two constrictor bodies (27) arranged with axial symmetry, and
c3) turns so that each constrictor body squeezes the hose from the region of the suction union round towards the region of the presure union,
d) a sealing liquid (34) inside the housing and
e) a separator device which separates and seals a suction space (35), i.e., a space inside the pump in which reduced pressure prevails during pumping, from a pressure space (42) in which no reduced pressure prevails,
**characterized** **in that**
- the separator device exhibits a rotor sealing device (29) and an elastic seal (32; 36; 37),
- the rotor sealing device being connected solidly to the rotor and sealing it from the front and rear walls, and
- the elastic sealing device being arranged between the suction union and the pressure union and being made elastic in such a way that in the turning of the rotor it seals the constantly changing cross-section between the rotor and the peripheral wall as well as the front and rear walls.

2. A hose-pump as in Claim 1,
**characterized** **in that**
the rotor sealing device is formed by two sealing rings (29) which are fitted to the peripheral edges of the rotor (26) next the front wall (30) and rear wall (31) respectively.

3. A hose-pump as in Claim 1,
**characterized** **in that**
the elastic seal is formed by an elastic piece (33) of hose of which the axis lies in parallel with the axis of the rotor (26) and which extends from the front wall (30) to the rear wall (31).

4. A hose-pump as in Claim 1,
**characterized** **in that**
the elastic seal is formed by a spring-loaded rocking plate (36) of which the axis of oscillation lies in parallel with the axis of the rotor (26) and which extends from the front wall (30) to the rear wall (31) and rests tangentially against the rotor.

5. A hose-pump as in Claim 1,
**characterized** **in that**
the elastic seal is formed by a slider (37) which is pressed by a spring (40) against the rotor (26) and extends from the front wall (30) to the rear wall (31).

## Revendications

1. Pompe à noyau flexible comprenant:
a) une enveloppe comportant:
a1) une tubulure d'aspiration (20) et une tubulure de compression (21),
a2) une paroi périphérique qui, au moins dans une zone d'écrasement (23.2) située le long de la longue pièce de liaison comprise entre la tubulure d'aspiration et la tubulure de compression, a la forme d'un cylindre de section circulaire et
a3) une paroi avant plane (30) et une paroi arrière plane (31),
b) un tuyau flexible (24)
b1) qui va de la tubulure d'aspiration à la tubulure de compression le long de la paroi périphérique dans la zone d'écrasement et
b2) dont la périphérie correspond essentiellement au double de la distance comprise entre la paroi avant et la paroi arrière,
c) un rotor (26)
c1) dont l'axe de rotation coïncide avec l'axe de la zone d'écrasement de la paroi périphérique en forme de cylindre de section circulaire,
c2) qui comporte au moins deux corps d'écrasement disposés symétriquement par rapport à un point et
c3) qui tourne de telle manière que chaque corps d'écrasement écrase le tuyau flexible depuis la zone de la tubulure d'aspiration jusqu'à la zone de la tubulure de compression.
d) un liquide d'étanchéité (34) contenu dans l'enveloppe et
e) un dispositif de séparation qui isole hermétiquement une zone d'aspiration (35), c'est-à-dire une partie de l'intérieur de la pompe dans laquelle une dépression régne pendant le pompage, d'une zone de compression (42) dans laquelle ne règne aucune dépression,
caractérisée en ce que:
- le dispositif de séparation comporte un dispositif (29) assurant l'étanchéité au niveau du rotor et un joint élastique (32, 36, 37),
- le dispositif assurant l'étanchéité au niveau du rotor est solidaire du rotor et sépare hermétiquement celui-ci de la paroi avant et de la paroi arrière et
- le dispositif élastique assurant l'étanchéité est placé entre la tubulure d'aspiration et la tubulure de compression et a une structure élastique telle qu'il assure l'étanchéité au niveau de la section transversale, de dimensions sans cesse changeantes, au cours de la rotation du rotor, qui se trouve entre le rotor, qui se trouve entre le rotor et la paroi périphérique ainsi qu'entre la paroi avant et la paroi arrière.

2. Pompe à tuyau flexible selon la revendication 1, caractérisée en ce que le dispositif assurant l'étanchéité au niveau du rotor est constitué par deux bagues d'étanchéité (29) qui sont montées au niveau des bords périphérique du rotor (26) tournés vers la paroi avant (30) ou la paroi arrière (31).

3. Pompe à tuyau flexible selon la revendication 1, caractérisée en ce que le dispositif élastique d'étanchéité est constitué par un morceau de tuyau flexible élastique (33) dont l'axe est parallèle à l'axe du rotor (26) et qui va de la paroi avant (30) à la paroi arrière (31).

4. Pompe à tuyau flexible selon la revendication 1, caractérisée en ce que le dispositif élastique d'étanchéité est constitué par une plaque pivotante (36) dont l'axe de pivotement est parallèle à l'axe du rotor (26), qui s'étend de la paroi avant (30) à la paroi arrière (31) et qui s'applique tangentiellement contre le rotor.

5. Pompe à tuyau flexible selon la revendication 1, caractérisée en ce que le dispositif élastique d'étanchéité est constitué par une pièce coulissante (37) qui est poussée contre le rotor (26) par un ressort (40) et qui s'étend de la paroi avant (30) à la paroi arrière (31).
